# EUROPÄISCHE PATENTSCHRIFT

(11) **EP 0 472 545 B1**
(45) Veröffentlichungstag und Bekanntmachung des Hinweises auf die Patenterteilung: **25.08.1993**
(21) Anmeldenummer: 90906874.4
(22) Anmeldetag: 10.05.1990
(51) Int. Cl.: E21D 15/18

(54) **NACHGIEBIGER BAUSTOFF-TELESKOPSTEMPEL**
FLEXIBLE TELESCOPIC PROP FOR BUILDING MATERIALS
ETAI TELESCOPIQUE SOUPLE POUR MATERIAUX DE CONSTRUCTION

(30) Priorität: 16.05.1989 DE 3915837; 08.01.1990 DE 4000310
(43) Veröffentlichungstag der Anmeldung: 04.03.1992
(73) Patentinhaber: HEINRICH QUANTE BERG- UND INGENIEURTECHNIK GMBH & CO. KG, 45601 Recklinghausen (DE)
(72) Erfinder: QUANTE, Heinrich, D-4350 Recklinghausen (DE)
(74) Vertreter: Schulte, Jörg, Dipl.-Ing.
(86) Internationale Anmeldenummer: DE9000330
(87) Internationale Veröffentlichungsnummer: WO9014499

(56) Entgegenhaltungen:
- DE-A- 2 847 906
- DE-A- 3 236 421
- DE-C- 476 783
- DE-C- 818 332
- GB-A- 128 580
- GB-A- 2 100 318
- GB-A- 2 114 183
- US-A- 3 891 184

## Beschreibung

Die Erfindung betrifft ein Ausbauelement für den Einsatz im untertägigen Berg- und Tunnelbau, insbesondere zur Sicherung der bergmännisch hergestellten Hohlräume im Streb und Strecke, mit ineinanderschiebbar ausgebildetem Außen- und Innenrohr und einem beide Rohre im Abstand zueinander haltenden aushärtbaren Baustoffkern, wobei Außen- und Innenrohr als innen durchgehendes und endseitig verschlossenes Teleskoprohr ausgebildet ist.

In vielen Bereichen des untertägigen Bergbaues findet auch heute sogenannter Einwegausbau Anwendung. Er besteht vorwiegend aus entsprechend bemessenen Holzstempeln, Rinnenprofilstützen, Doppel-T-Trägern und ähnlichen. Häufig werden aber auch hydraulische Einzelstempel für diese ergänzend oder auch nur eingesetzt, was aber eine erhebliche Kostenbelastung wegen der hohen Herstellungskosten erbringt. Der erforderliche Ausbaustützdruck kann bei diesen hydraulischen Systemen vorteilhaft durch Druck im hydraulischen System (300 bis 600 bar) und durch exakt arbeitende Druckbegrenzungsventile eingehalten werden. Alle im System befindlichen Stempel zeichnen sich durch identische Kennlinien aus. Die Unterstützung des Gebirges ist durch solche hydraulischen Systeme in mobiler Ausführung technisch optimal gelöst. Bei stationärer Ausbildung allerdings treten die oben beschriebenen Nachteile auf. In Strecken, wo Konvergenz zu erwarten ist, werden sogenannte nachgiebige Rinnenprofile eingesetzt, wobei der Reibkoeffizient ungenau ist und von daher ein sicheres und gleichmäßiges Abstützen des Hangenden bzw. der Firste nicht sichergesstellt werden kann. Dies gilt auch für die aus der DE-PS 818 332 bekannten zweiteiligen Gruben- oder Streckenstempel, wobei der Außenstempel mit einer auspreßbaren Füllmasse gefüllt ist. Die GB-A-2 100 318 zeigt einen zweiteiligen Teleskopstempel, der über den ausgefüllten Baustoffkern auseinandergefahren wird. Hierdurch können Vorspannkräfte nicht erzielt werden. Vielmehr fahren beide Teleskopteile bei Auflastung zunächst ineinander, so daß das Gebirge frühzeitig aufblättert. Gleiches gilt für den Stempel gemäß DE-A-2 847 906. Hier durch soll eine gezielte Nachgiebigkeit des ansonsten starren Ausbaues erreicht werden. Nachteilig ist aber, daß derartige Elemente nicht so dicht sind, daß wirksame Füllmassen.zum Einsatz gebracht werden können. Die zum

Einsatz kommenden bitumenähnlichen plastischen Füllmassen ergeben aber nicht die notwendigen und geforderten Stützdrücke. Gleiches gilt auch für die aus der DE-OS 32 36 421.0 bekannte Lösung, bei der eine solche pastöse Masse zwischen zwei Hohlrohren angeordnet und von dort verdrängbar sein sollen.

Der Erfindung liegt daher die Aufgabe zugrunde, ein frühtragendes, hohe Drücke aufnehmendes, leicht zu handhabendes, als Einwegausbau dienendes Ausbauelement zu schaffen.

Die Aufgabe wird erfindungsgemäß dadurch gelöst, daß das den Stempel bildende Außen- und das Innenrohr oder die Innenrohre in unterschiedlichen Ausziehlängen zwischen Streckenfirste und Streckensohle mechanisch vorspannbar ausgebildet sind und daß das äußere Rohr über die Länge verteilt Entwässerungsbohrungen aufweisen.

Bei einem derartigen Ausbau ist es zunächst einmal vorteilhaft möglich, das Teleskoprohr zwischen Firste und Sohle zu verspanen, wozu eine einfache Mechanik verwendet wird. Von Anbeginn an kann so der erfindungsgemäße Einwegausbau erhebliche Kräfte in das Gebirge einleiten, sobald der Baustoff eingefüllt und ausgehärtet ist. Darüber hinaus ist er vorteilhaft standsicher verankert, so daß dann das Befüllen mit Beton oder Baustoff ohne Gefahr erfolgen kann. Da der Baustoff erst im nachhinein eingefüllt wird, ist eine handhabungsfreundliche Lösung des Einwegausbaues geschaffen, die sich darüber hinaus noch dadurch auszeichnet, daß Beton oder Baustoff in flüssigerer Form eingepumpt werden kann, da das überflüssige Wasser über die Baustoffentwässerungseinrichtung, das heißt also die Entwässerungsbohrungen abgeführt und abgeleitet wird. Der eingefüllte Baustoff bildet aufgrund dieser Entwässerung einen tragfähigen Baustoffkern, der durch das umhüllende Stahlrohr erheblich stabilisiert und so geformt ist, daß er hohe Stützkräfte von weit über 100 Tonnen und Druckkräfte übernehmen kann. Da der Baustoffkern in beiden Rohrstücken nach dem Aushärten als tragende Säule steht, kommt dann der die Vorspannung erbringende Mechanik keine weitere Bedeutung mehr zu, so daß hier auf eine einfache-und preiswerte Mechanik zurückgegriffen werden kann. Der erfindungsgemäße Teleskopstempel erbringt eine Vorspannung von ca. 47 Kg/N.

Nach einer zweckmäßigen Ausbildung der Erfindung ist vorgesehen, daß mehrere zwischen Außen- und Innenrohr geführte Bänder einerseits am oberen Ende des Außenrohres angeschlagen und andererseits durch Öffnungen am unteren und um das untere Ende des Innenrohres geführt und an einer im Innenrohr angeordneten Sammelscheibe befestigt sind und daß die Sammelscheibe gleichzeitig über ein Zentralband mit einer im und am entgegengesetzten Innenrohrende drehbar angeordneten Wickelrolle verbunden ist. Auf diese Art und Weise können die Bänder ihre Funktion ohne Gefahr des Zerreißens erfüllen, um das Auseinanderfahren der beiden Außen- und Innenrohre zu erreichen.

Um die Wickelrolle gleichzeitig als Einfüllstutzen verwendbar zu machen, sieht die Erfindung vor, daß die Wickelrolle der kronkopfartig ausgebildeten Kopfplatte über zwei U-Bleche gehalten zugeordnet und als beidseitig offenes Hohlrohr ausgebildet ist, das in den beiden U-Blechen und einer Bohrung im Innenrohr gelagert und mit einer am gegenüberliegenden Ende, vor der Innenwand des Innenrohres endenden Ende angeordneten Rückschlagklappe oder einem federbelasteten Schieber ausgerüstet ist. Da die Wickelrolle am oberen Ende, das heißt im Bereich der Kopfplatte untergebracht ist, ist ein vollständiges Ausfüllen des Teleskoprohres mit Baustoff auf diese Art und Weise gesichert, wobei über die Rückschlagklappe bzw. den Schieber sichergestellt ist, daß nach dem Füllen der noch fließfähige Baustoff nicht ausfließen kann.

Um die einmal hergestellte Vorspannung zu wahren, sieht die Erfindung vor, daß im Bereich des zweiten U-Bleches eine Rücklaufsperre in Form eines die Wickelrolle mehrfach umschlingenden und beidseitig festgelegten Seiles und einer seilmittig angreifenden Feder angeordnet ist. Diese Rückschlagsperre arbeitet nach dem Prinzip der Seilreibung. Mit Hilfe des Seiles, welches mehrmals die Wickelrolle so umschlingt, daß dessen Enden angeschlagen und in der Seilmitte eine Feder angehängt werden, erbringt die notwendigen Reibungskräfte, die ein Rücklaufen der einmal aufgewickelten Wickelrolle unterbindet. Das Drehen der Wickelrolle wird mit Hilfe eines Wickelbolzens erreicht, der an einem die Wickelrolle durchörternden Spanstift angreift.

Eine Mechanik für das Verspannen der beiden ineinanderverschiebbaren Rohrstücke ist erfindungsgemäß auch die, bei der die Wickelrolle als Spillwinde ausgebildet und außen auf der Oberkante des Außenrohres aufgesetzt ist und daß auf der Außenwand des Innenrohres mit der Spillwinde korrespondierende Bänder angeordnet sind. Die Durchmessertoleranz zwischen Innen- und Außenrohr ist so gewählt, daß am Innenrohr zwei oder drei dünne Seile oder Bänder so verspannt sind, daß das dermaßen gehaltene Innenrohr noch in das Außenrohr einschiebbar ist. Die Seile sind auch hier am unteren Ende des Innenrohres um die Zungen herumgeführt, so daß Zerstörungen oder Beschädigungen nicht auftreten können. Über die Spillwinde ist ein günstiges Aufdrehmoment sichergestellt und ein versehentliches Abrollen verhindert.

Nach einer weiteren Ausbildung weist das Innenrohr außen in Längsrichtung verlaufende Blechstreifen mit Halbgewinde auf, sind die Wickelrolle als auf der Oberkante des Außenrohres angebrachte, korrespondierende Endlosschrauben mit Innensechskant am freien Ende vorgesehen und ist das ganze auf diese Art und Weise leicht drehbar, wobei über die Endlosschrauben das Innenrohr aus dem Außenrohr "herausgeschraubt" wird. Denkbar ist es auch, getrennte Bänder dem Außen- und dem Innenrohr zuzuordnen und dann mit Hilfe eines Spann- oder Verschlußapparates, wie er in der Verpackungsindustrie üblich so gegeneinander zu verschieben, daß damit auch gleichzeitig das Innenrohr aus dem Außenrohr herausgezogen wird. Die notwendigen Sicherheiten werden insbesondere erreicht, wen die Bänder und das Zentralband aus Kunststoff, vorzugsweise einem Cordstrap-Polyester bestehen.

Im untertägigen Bergbau sind Zweikomponentenkunststoffe für die Gebirgsverfestigung im Einsatz. Dieses Material kann auch als Füllung eingesetzt werden, wobei vorgesehen ist, daß bei Verzicht auf die Bohrungen die Füllung von einem Zweikomponentenkunststoff gebildet und mit einer Bewehrung, vorzugsweise im Überlappungsbereich zwischen Außen- und Innenrohr versehen ist. Durch den Einsatz der Stahlfasern oder einer ähnlichen Bewehrung ist ein hochzugfester Baustoffkern zu erreichen, so daß ein derartiger Einwegausbau hohe Stütz- und Sicherungsaufgaben übernehmen kann.

Um eine annähernd immer gleiche Kennlinie zu fahren und ein nachgiebiges Ausbauelement vorzugeben, sieht die Erfindung vor, daß der Füllung ein Querdehnungen unterbindendes Verformungselement zugeordnet ist, vorzugsweise in Form einer mit Leichtbeton gefüllten und ineinanderschiebbare Ränder aufweisenden Patrone. Dieses Verformungselement bzw. die Patrone kann so vorgefertigt werden, daß eine genaue Ansprechfestigkeit gegeben ist. Ein begrenztes Einschieben sichert, insbesondere bei ungünstigen Druckverhältnissen hohe Standzeiten derartigen Einwegausbaues. Wen die einzelnen Einwegausbauelemente immer die gleichen Verformungselemente zugeordnet bekommen, weisen damit die Ausbauelemente vorteilhaft die gleiche Kennlinie auf. Bei Einsatz einer vorgefertigten Patrone ist sichergestellt, daß der in der Patrone sich aufbauende Druck in N/mm² ein Kompremieren erst dann stattfinden läßt, wenn eine vorgegebene Ansprechfestigkeit überwunden wurde und ein Zusammendrücken (in % gemessen) sich bei allseits behinderter bzw. ausgeschlossener Querdehnung abspielt.

Querdehnungen können vorteilhaft dadurch vermieden werden, daß die Patrone zwei oder mehr Kammern aufweist, von denen eine mit einer pastösen Masse oder körnigem Material gefüllt und beide über eine Berstscheibe oder ein Ventil miteinander und/oder der Atmosphäre verbunden sind oder daß die eine Kammer mit nicht aushärtbarem Kitt und die andere Kammer mit Stahlkugeln oder Kies ausgefüllt sind. Hierbei wird durch Verdrängen des pastösen Stoffes oder der pastösen Masse oder auch durch Überwinden des Widerstandes der Berstscheibe oder des Ventils gezielt hohe Kräfte aufgenommen, ehe die gewünschte Nachgiebigkeit erreicht ist.

Die Erfindung zeichnet sich insbesondere dadurch aus, daß ein sehr vielseitiger und insbesondere vorspannbarer Einwegausbau geschaffen ist, der darüber hinaus leicht zu handhaben ist und günstig transportiert werden kann. Dieser Einwegausbau erhöht die Ausbausicherheit wesentlich, weil er den jeweiligen Einsatzfällen entsprechend eingebracht und mit einem hohe Stützkräfte übernehmenden Baustoffkern zu versehen ist. Dabei wird der Baustoff durch das Innenrohr hindurch mit Druck eingefüllt, nachdem die beiden Rohre über die Spanneinrichtung auseinandergezogen bzw. auseinandergedrückt sind, wodurch gleichzeitig eine gleichmäßige und vollständige Befüllung gesichert ist. Nach dem Aushärten des Baustoffkerns wirkt sich die Umhüllung durch die Rohrstücke besonders vorteilhaft aus, die darüber hinaus geeignet und so ausgelegt sind, daß auch Zugkräfte übernommen werden können, beispielsweise bei entsprechender Belastung. Eine frühzeitige Zerstörung der eine Art Schalung bildenden Außen- und Innenrohre ist praktisch ausgeschlossen, wobei durch Wahl der Qualität der entsprechenden Rohre auch die Standzeit der Rohre wesentlich erhöht werden kann, vor allem auch durch Anordnung der eine begrenzte Nachgiebigkeit ergebenden Verformungselemente.

Weitere Einzelheiten und Vorteile des Erfindungsgegenstandes ergeben sich aus der nachfolgenden Beschreibung der zugehörigen Zeichnungen, in denen verschiedene bevorzugte Ausführungsbeispiele mit den dazu notwendigen Einzelheiten und Einzelteilen dargestellt sind. Es zeigen:
Fig. 1 einen Einwegstempel im Schnitt,
Fig. 2 eine Strecke mit Einwegausbau im querschnitt,
Fig. 3 den Verbindungsbereich zwischen Ausbaubogen und Teleskopstempel in vergrößerter Darstellung
Fig. 4 den Einwegstempel nach Fig. 1 in einem anderen Längsschnitt,
Fig. 5 den Kopfbereich des Einwegstempels in vergrößerter Wiedergabe mit längsgeschnittener Wickelrolle,
Fig. 6 den Kopfbereich des Einwegstempels mit Wickelrolle im Querschnitt,
Fig. 7 einen im Innenrohr eingebauten Befüllstutzen in vereinfachter Darstellung,
Fig. 8 den dem Befüllstutzen zugeordneten Schieber in Draufsicht,
Fig. 9 eine zweikammrige Ausbildung des Verformungselementes,
Fig. 10 eine einschiebbare Ausbildung des Verformungselementes,
Fig. 11 einen Schnitt durch den Teleskopstempel mit Verspannautomatik,
Fig. 12 eine weitere Ausbildung des Einwegstempels,
Fig. 13 eine der Verpackungsindustrie entlehnte Verspannautomatik von Außen- und Innenrohr,
Fig. 14 einen Einwegstempel im Schnitt mit Entwässerungsbohrungen und einer Bewehrung und
Fig. 15 einen Einwegausbau aus mehreren gelenkig miteinander verbundenen Ausbauelementen.

Bei der Darstellung nach Fig. 1 ist der aus Elementen (1) bestehende Einwegausbau (2) in Form eines Stempels wiedergegeben. Der Einwegausbau (2) besteht hier aus zwei Rohrstücken, die so bemessen sind, daß sie ineinandergeführt werden können. Dementsprechend weist das Innenrohr (4) einen geringeren Durchmesser als das Außenrohr (5) auf. Nach dem Ausziehen und Verspannen zwischen der hier nicht dargestellten Firste und der Sohle bzw. dem Hangenden und Liegenden wird die in Fig. 1 wiedergegebene Füllung (6) in Form eines Baustoffkerns eingefüllt, über die dann der Einwegausbau (2) in der Lage ist, hohe Druckkräfte aufzunehmen. Versuche haben ergeben, daß ein 4,4 m langer Stempel mit 300 mm Durchmesser 395 Tonnen Tragkraft aufweist. Ein 6 m langer Stempel mit dem gleichen Durchmesser erbringt immer noch 255 Tonnen Tragkraft. Ein 4 m langer Stempel mit 200 mm Durchmesser erbringt 170 Tonnen Tragkraft. Da das Innenrohr (4) ohne Boden in das Außenrohr (5) übergeht, ist es möglich, beide Rohre gleichzeitig mit dem Baustoff auszufüllen.

Um den Einwegausbau (2) zwischen Firste und Sohle verspannen zu können, das heißt mit einer entsprechenden Vorspannung einbringen zu können, sind die zwischen Innenrohr (4) und Außenrohr (5) verlaufenden Bänder (7, 8) vorgesehen, die über Öffnungen (9) durch die jeweilige Wandung des Innenrohres bzw. Außenrohres hindurchgeführt sind. Die Öffnungen sind mit (9 bzw. 9') bezeichnet und weisen insofern eine besondere Form aus, als sie durch Umklappen eines entsprechenden Teilstückes eine Zunge bilden. Fig. 2 zeigt dies besonders deutlich im unteren Bereich.

Die Bänder (7, 8) sind am freien Ende des Außenrohres (5) festgelegt und im Bereich des unteren Endes des Innenrohres (4) an einer dort positionierten Sammelscheibe (10) befestigt. Bei der aus den Fig. 1 und 2 ersichtlichen Ausführung sind jeweils drei Bänder (7, 8) an der Sammelscheibe (10) durch Bildung einer Schlaufe festgelegt. Auf der Oberseite der Sammelscheibe (10) wird ein Zentralband (11) umgeleitet, das am gegenüberliegenden Innenrohrende (12) im Bereich der Kopfplatte (13) an einer Wickelrolle (14) festgelegt ist. Diese Wickelrolle (14) ist von außen her zu betätigen, so daß durch das Aufwickeln des Zentralbandes (11) die Lage der Sammelscheibe (10) verändert wird, wodurch gleichzeitig auch das Innenrohr (4) aus dem Außenrohr (5) herausgezogen wird, das auf diese Art und Weise ein Verspannen des Stahlrohres (1) erreicht wird. Wichtig ist dabei, daß die einzelnen Bänder (7, 8) an der Oberkante (15) des Außenrohres (5) so festgelegt sind, daß durch Verkürzen des Zentralbandes (11) das Innenrohr (4) auch sicher aus dem Außenrohr (5) heraustritt. Hierzu dient der Führungsring (57) am offenen Ende (56) des Außenrohres (5).

Die Wickelrolle (14) ist über eine Halterung (16), die mit der Kopfplatte (13) verbunden ist, sicher gelagert. Als Halterung (16) dienen zwei im Abstand angeordnete U-Bleche (17, 18), so daß die Wickelrolle (14) an insgesamt vier Stellen gelagert ist und von daher ohne Probleme von außen her in dem Stahlrohr (1) gedreht werden kann.

Fig. 2 zeigt einen Anwendungsfall für den Einwegausbau. Hier ist eine Strecke (28) wiedergegeben, die durch Ausbaubögen (29) gesichert ist. Diese Ausbaubögen (29) bestehen aus verschiedenen, über Verbindungen (30) zusammengehaltenen Segmenten (31, 32), wobei diese bei Überschreiten der durch die Verbindung (30) aufgebrachten Reibkräfte ineinander einschieben, so daß sich der Querschnitt der durch den Ausbau gesicherten Strecke (28) entsprechend verringert. Um dieses Einschieben möglichst hinauszuzögern, ist der Einwegausbau (2, 33) so zwischen Streckensohle (36) und Streckenfirste (37) eingebracht, daß er entsprechende Stützkräfte aufnehmen kann. Dadurch wird sichergestellt, daß der für die Förderbänder (34) und die Flurförderbahn (35) benötigte Querschnitt denkbar lange aufrechterhalten bleibt.

Im Bereich der Kopfplatte (13) ist im Innenrohr (4) eine Bohrung (65) vorgesehen (Fig. 5), durch die hindurch der Baustoff in das gesamte Element (1) eingefüllt werden kann. Diese Bohrung wird über eine Rückschlagklappe (67) verschlossen, um nach dem Füllvorgang ein Zurückfließen des eingefüllten Baustoffes zu verhindern.

Fig. 3 zeigt den oberen Endbereich eines Stempels, der zum Abstützen des oberen Segmentes des Ausbaubogens (29) gemäß Fig. 2 vorgesehen ist. Zwischen diesem Ausbaubogen (29) und der Kopfplatte (13) ist ein Gewebekissen (91) angeordnet, das sich nach dem Aushärten des im Gewebekissen (91) enthaltenen Baustoffes eng um den Ausbaubogen (29) und um die Kopfplatte (13) herumlegt, so daß ein formschlüssiger Verband gegeben ist. Die Fig. 5 und 6 zeigen den oberen Bereich des Einwegausbaues (2). Aufgrund der vergrößerten Wiedergabe sieht man die einfache und zweckmäßige Lagerung der Wickelrolle (14) und ihre Sicherung gegen unbeabsichtigtes Rücklaufen bei Einfüllen des Baustoffes (6). Im vorderen Bereich der Wickelrolle (14) ist die Abdichtung (64) vorgesehen. Ihre genaue Lage wird einmal durch die Wandung des Innenrohres (4) und durch das U-förmige Blech (17) begrenzt. Dieses Blech (17) sorgt somit für eine sichere Lagerung der Abdichtung (64), die den Bereich um die Bohrung (65) wirksam abdichtet. Das U-Blech (17) sorgt darüber hinaus für eine insgesamt schubsichere Lage der Wickelrolle (14), indem zwischen den beiden Wänden des U-Bleches (17) ein Außenring (71) gelagert ist, der über einen Spannstift (70) verfügt, der gleichzeitig auch als Halt für die Rückholfeder (69) der Rückschlagklappe (67) dient. Über die mit Innenführung (68) ausgerüstete Rückschlagklappe (67) wird der Innenraum (66) vom Innenrohr (4) und Außenrohr (5) gegenüber der ansonsten beidseitig offenen Wickelrolle (14) sicher verschlossen. Mit dem Einfüllen des Baustoffes wird die Rückschlagklappe (67) so verschoben, daß dann der Baustoff in den Innenraum (66) einströmen kann. Läßt der Baustoffstrom nach, schließt sich die Rückschlagklappe (67) automatisch wieder.

Das U-Blech (17) ist über die Verschraubung (72) mit der Kopfplatte (13) verbunden, ebenso wie das U-Blech (18) über die Verschraubung (78) an der Kopfplatte (13) festgelegt ist. Mit (73) sind Halteschrauben bezeichnet, über die das Zentralband (11) an der Wickelrolle (14) festgelegt ist.

Eine einfache Bremse für die Wickelrolle (14) ist über die Rücklaufsperre (74) geschaffen, die aus einem mehrfach um die Wickelrolle (14) gewickelten Seil besteht, das endseitig über eine Seilarretierung (79) festgelegt wird. Über die Seilschlaufe (76) ist eine Feder (77) angeschlagen, die dafür sorgt, daß das Seil (75) mit seinen verschiedenen Windungen immer fest an der Wickelrolle (14) anliegt. Die Wirkungsweise und die Halterung werden insbesondere aus Fig. 6 deutlich, wobei die Seilarretierung (79) beide Enden des Seiles (75) erfaßt.

Fig. 6 verdeutlicht darüber hinaus, daß über die Wickelrolle (14) ein sehr günstig zu beschickender Einfüllstutzen vorgegeben ist. Korrespondierend mit dieser Art von Einfüllstutzen ist ein Wickelbolzen vorgesehen, der in die Wickelrolle (14) eingeschoben werden kann und der an dem Spannstift (70) über die ihm zugeordnete Schräg- und Querschlitze festgelegt wird.

Fig. 7 zeigt eine andere Ausführung des Einfüllstutzens (108), der hier über einen Schieber (109) gesichert ist, der seinerseits über eine Feder (111) so belastet wird, daß er nach Herausziehen des Befüllschlauches automatisch die Bohrung (65) im Innenrohr (4) wieder verschließt.

Fig. 8 zeigt das auch in Fig. 1 bereits angedeutete, im unteren Bereich des Außenrohres (5) angeordnete Verformungselement (95) und zwar in Form einer vorgefertigten Patrone (96). Ergänzend hierzu ist auf die Fig. 9 und 10 hinzuweisen, wobei Fig. 10 eine Ausführung zeigt, wo innerhalb der Patrone (96) ein bestimmter Leichtbeton (97) angeordnet ist, der das Zusammenschieben der ineinanderpassenden Ränder (98, 99) aufweisenden Teile der Patrone (96) behindert. Mit dem Verformen des Leichtbetons (97) kann sich dann der Einwegausbau (2) insofern bewegen, als Innen- und Außenrohr (4, 5) ineinanderschieben und zwar so weit, wie das der Leichtbeton zuläßt.

Nach Fig. 9 ist eine Patrone (96) mit zwei Kammern (100, 101) vorgesehen, die in den Einwegausbau (2) integriert ist, wobei die untere Kammer (101) mit einer pastösen Masse (102) gefüllt ist. Beide Kammern (100, 101) sind durch eine Berstscheibe (103) getrennt, wodurch sichergestellt ist, daß nicht unbeabsichtigt ein Zusammenschieben des Verformungselementes (9) eintritt. In der oberen Kammer (100) ist Kies (104) eingefüllt, in den beim Zerdrücken der Berstscheibe (103) die pastöse Masse (102) eingedrückt werden muß. Mit dem Eindrücken der pastösen Masse (102) in die Kammer (100) und damit in den Kies (104) erfolgt ein Zusammendrücken des Verformungselementes (95) und damit ein Nachgeben des Einwegausbaues (2).

Fig. 11 zeigt die weiter vorne schon beschriebene Ausführungsform, bei der ein entsprechendes Band (7, 8) einseitig am Fixpunkt (113) festgelegt und dann unten um das untere Ende und die dort angeordneten Umlenkrollen (112) herum wieder nach oben zum Rand (15) zurückgeführt ist, wo eine in einem Gehäuse (110) angeordnete Wickelrolle (14) positiopositioniert ist. Über diese Wickelrolle (14) erfolgt mit dem Aufwickeln des Bandes (7, 8) ein Anheben bzw. Ausschieben des Innenrohres (4) aus dem Außenrohr (5).

Fig. 12 zeigt eine Ausführung, bei der ebenfalls die Wickelrolle (14) auf die Oberkante (15) des Außenrohres (5) aufgesetzt ist. Die Wickelrolle (14) besteht hier allerdings aus einer in den auf der Außenwandung des Innenrohres (4) aufgesetzten Blechstreifens (19) eingreifenden Endlosschraube (20). Die Endlosschraube (20) verfügt über einen Innensechskant (21) am freien Ende (22), so daß sie leicht gedreht werden kann. Der Blechstreifen (19) ist mit einem Halbgewinde versehen, wie es an nachstellbaren Schlauchklemmen verwirklicht ist. Auf der Oberkante (15) des Außenrohres (5) stützt sich die mit dem Innensechskant (21) ausgerüstete Endlosschraube (20) ab, wobei die Halterung (16) in Form einer einfachen Überschubkappe wiedergegeben ist.

Eine weitere Ausbildung zeigt Fig. 13, wo um den Umfang verteilt Seile oder Bänder vorgesehen sind. Diese Stahlbänder (24) bei dieser Ausführungsform sind am unteren Ende des Innenrohres (4) fixiert, beispielsweise über die Festlegscheibe und dann durch den Zwischenraum zwischen Innenrohr (4) und Außenrohr (5) geführt, um am oberen Ende des Außenrohres (5) wieder nach außen geführt zu werden. Am oberen Ende des Außenrohres (5) ist darüber hinaus ein Bandendstück (25) ebenfalls in Form eines Stahlbandes festgelegt, so daß mit Hilfe eines handelsüblichen Spann- und Verschlußapparates zum Ausfahren des Teleskopes die beiden Bänder einfach gegeneinander verschoben werden. In der Endstellung findet dann die Arretierung durch die Sicherung (26) statt. Entsprechende Apparate und auch die Verbindung der Stahlbänder (24, 25) ist beispielsweise in der Verpakkungsindustrie bekannt.

Anhand der Fig. 14 ist verdeutlicht, wie der eingefüllte Baustoffkern (6), das heißt die entsprechende Füllung möglichst schnell und gleichmäßig entwässert werden kann. Die entsprechend gleichmäßig über die Länge des Innenrohres (4) und Außenrohres (5) vorgesehenen Bewässerungsteile (47) bestehen aus in die Wandung (48) eingebrachte Entwässerungsbohrungen (49, 50), die über ein die Innenseite des Innenrohres (4) bzw. Außenrohres (5) überdeckendes Filtertuch (51 bzw. 52) abgedickt sind. Während das Wasser ungehindert austreten kan, wird der Baustoff wirksam zurückgehalten, so daß sich ein stabiler Baustoffkern (6) in den Rohren ausbildet. Im Übergangsbereich (46) ist eine Bewehrung (45) angebracht, die auch in den übrigen Bereichen vorgesehen werden kann, um den Baustoffkern (6) zu stabilisieren.

Weiter vorne ist bereits ausgeführt worden, daß aus dem Einwegausbau (2) auch durch Aneinanderschließen der verschiedenen Stahlrohre (1, 1', 1'', 1''') ein Ausbaubogen (89) geschaffen werden kann, wozu die einzelnen Stahlrohre bzw. Stempel jeweils endseitig Verbindungslaschen (85, 86) mit Bolzenbohrungen (88) und Bolzen (87) aufweisen. Dadurch ist das Montieren erleichtert und ein Verspannen möglich, indem einige dieser Stempel wie beschrieben aus Teleskoprohren und die anderen nur aus einfachen Rohren bestehen. Im Bereich der Knickpunkte bzw. der Verbindungen können Gewebekissen (92) angeordnet werden, die mit Baustoff gefüllt sind. Es ergibt sich insgesamt eine Bogenform, die dem Ringausbau ähnelt.

## Patentansprüche

1. Einwegausbauelement für den Einsatz im untertägigen Berg- und Tunnelbau, insbesondere zur Sicherung der bergmännisch hergestellten Hohlräume in Streb und Strecke, mit ineinanderschiebbar ausgebildeten Außen- und Innenrohr (4, 5) und einem beide Rohre (4, 5) im Abstand zueinander haltenden aushärtbaren Baustoffkern (6), wobei Außen- und Innenrohr (4, 5) als innen durchgehendes und endseitig verschlossenes Teleskoprohr ausgebildet sind,
**dadurch gekennzeichnet,**
daß das den Stempel (1) bildende Außen- und das Innenrohr (4, 5) oder die Innenrohre in unterschiedlichen Ausziehlängen zwischen Streckenfirste (37) und Streckensohle (36) mechanisch vorspannbar ausgebildet sind und daß das äußere Rohr (4) über die Länge verteilt Entwässerungsbohrungen (49, 50) aufweist.

2. Ausbauelement nach Anspruch 1, **dadurch gekennzeichnet,** daß mehrere zwischen Außen- und Innenrohr (4, 5) geführte Bänder (7, 8) einerseits am oberen Ende des Außenrohres (5) angeschlagen und andererseits durch Öffnungen (9) am und um das untere Ende des Innenrohres (4) geführt und an einer im Innenrohr angeordneten Sammelscheibe (10) befestigt sind und daß die Sammelscheibe gleichzeitig über ein Zentralband (11) mit einer im und am entgegengesetzten Innenrohrende (12) drehbar angeordneten Wickelrolle (14) verbunden ist.

3. Ausbauelement nach Anspruch 2, **dadurch gekennzeichnet,** daß die Wickelrolle (14) der kronenkopfartig ausgebildeten Kopfplatte (13) über zwei U-Bleche (17, 18) gehalten, zugeordnet und als beidseitig offenes Hohlrohr ausgebildet ist, das in den beiden U-Blechen (17, 18) und einer Bohrung (65) im Innenrohr (4) gelagert und mit einer am gegenüberliegenden, vor der Innenwand des Innenrohres endenden Ende angeordneten Rückschlagklappe (67) oder einem federbelasteten Schieber (109) ausgerüstet ist.

4. Ausbauelement nach Anspruch 2 und Anspruch 3, **dadurch gekennzeichnet,** daß im Bereich des zweiten U-Bleches (18) eine Rücklaufsperre (74) in Form eines die Wickelrolle (14) mehrfach umschlingenden und beidseitig festgelegten Seiles (75) und einer seilmittig angreifenden Feder (77) angeordnet ist.

5. Ausbauelement nach Anspruch 1, **dadurch gekennzeichnet,** daß die Wickelrolle (14) als Spillwinde ausgebildet und außen auf der Oberkante (15) des Außenrohres (5) aufgesetzt ist und daß auf der Außenwand des Innenrohres (4) mit der Spillwinde korrespondierende Bänder (7, 8) angeordnet sind.

6. Ausbauelement nach Anspruch 1, **dadurch gekennzeichnet,** daß das Innenrohr (4) außen in Längsrichtung verlaufende Blechstreifen (19) mit Halbgewinde aufweist und daß die Wickelrolle (14) als auf der Oberkante (15) des Außenrohres (5) angebrachte, korrespondierende Endlosschrauben (20) mit Innensechskant (21) am freien Ende (22) vorgesehen sind.

7. Ausbauelement nach Anspruch 1 oder Anspruch 2, **dadurch gekennzeichnet,** daß die Bänder (7, 8) und das Zentralband (11) aus Kunststoff, vorzugsweise einem Cordstrap-Polyester bestehen.

8. Ausbauelement nach Anspruch 1, **dadurch gekennzeichnet,** daß bei Verzicht auf die Bohrungen (49, 50) die Füllung (6) von einem Zweikomponentenkunststoff gebildet und mit einer Bewehrung (45), vorzugsweise im Übergangsbereich zwischen Außen- und Innenrohr (4, 5) versehen ist.

9. Ausbauelement nach Anspruch 1, **dadurch gekennzeichnet,** daß der Füllung (6) ein Querdehnungen unterbindendes Verformungselement (95) zugeordnet ist, vorzugsweise in Form einer mit Leichtbeton (97) gefüllten und ineinanderschiebbare Ränder (98, 99) aufweisenden Patrone (96).

10. Ausbauelement nach Anspruch 9, **dadurch gekennzeichnet,** daß die Patrone (96) zwei oder mehr Kammern (100, 101) aufweist, von denen eine mit einer pastösen Masse (102) oder körnigem Material gefüllt und beide über eine Berstscheibe (103) oder ein Ventil miteinander und/oder der Atmosphäre verbunden sind oder daß die eine Kammer mit nicht aushärtbarem Kitt und die andere Kammer mit Stahlkugeln oder Kies (104) gefüllt sind.

## Claims

1. A disposable support element for use in underground mining and tunnelling operations, particularly for securing cavities cut into the face and road, with telescopically inter-engageably constructed outer and inner tubes (4, 5) and, maintaining both tubes (4, 5) at a distance from each other, a hardenable core (6) of structural material, outer and inner tubes (4, 5) being constructed as a telescopic tube closed at the end and continuous on the inside, **characterised in that** the outer and inner tubes (4, 5) which constitute the prop (1) or the inner tubes are constructed to be mechanically pre-tensionable at various lengths of extension between gallery roof (37) and roadway floor (36) and in that the outer tube has water drain bores (49, 50) distributed over the length.

2. A support element according to Claim 1, **characterised in that** a plurality of strips (7, 8) guided between outer and inner tubes (4, 5) at one end abut the top end of the outer tube (5) and at the other are guided on and around the bottom end of the inner tube (4) and are fixed to a collecting disc (10) disposed in the inner tube and in that the collecting disc is at the same time connected by a central strip (11) to a winding drum (14) rotatably disposed in and at the opposite end (12) of the inner tube.

3. A support element according to Claim 2, **characterised in that** the winding drum (14) is associated with the crown head-shaped head plate (13) via two U-shaped plates (17, 18) and is constructed as a hollow tube open at both ends and which is mounted in the two U-shaped plates (17, 18) and a bore (65) in the inner tube (4) and with a non-return valve (67) or a spring-loaded slide valve (109) disposed at the opposite end which terminates before the inner wall of the inner tube.

4. A support element according to Claim 2 and Claim 3, **characterised in that** in the region of the second U-shaped plate (18) there is a return flow barrier (74) in the form of a cable (75) looped several times around the winding drum (14) and fixed at both ends, and a spring (77) engaging the middle of the cable.

5. A support element according to Claim 1, **characterised in that** the winding drum (14) is constructed as a capstan and is fitted on the outside of the top edge (15) of the outer tube (5) and in that strips (7, 8) are disposed on the outer wall of the inner tube (4) and correspond to the capstan.

6. A support element according to Claim 1, **characterised in that** the inner tube (4) has on its outside longitudinally extending sheet metal strips (19) with a half screw-thread and in that the winding drum (14) has on the top edge (15) of the outer tube (5) matching endless screws (15) with a hexagonal socket head (51) at the free end (22).

7. A support element according to Claim 1 or Claim 2, **characterised in that** the strips (7, 8) and the central strip (11) consists of a synthetic plastics material, preferably a cordstrap polyester.

8. A support element according to Claim 1, **characterised in that** if the bores (49, 50) are dispensed with, the filling (6) consists of a bi-component synthetic plastic material and is provided with a reinforcement (45), preferably in the area of transition between outer and inner tubes (4, 5).

9. A support element according to Claim 1, **characterised in that** associated with the filling (6) is a deformation element (95) which prevents transverse elongations and which preferably takes the form of a cartridge (95) filled with lightweight concrete (97) and having inter-engageable edges (98, 99).

10. A support element according to Claim 9, **characterised in that** the cartridge (96) comprises two or more chambers (100, 101) one of which is filled with a pasty composition (102) or granular material and in that both are connected to each other and/or to the atmosphere via a rupture disc (103) or a valve and in that one chamber is filled with non-hardenable cement while the other chamber is filled with steel balls or gravel (104).

## Revendications

1. Elément perdu de soutènement pour la mise en oeuvre dans l'exploitation minière et la construction de tunnels souterraines, en particulier pour la consolidation des volumes creux fabriqués à la façon des mineurs en taille et galerie, avec des tubes extérieur et intérieur (4, 5) réalisés coulissant l'un dans l'autre et un noyau durcissable en matériaux de construction (6) les maintenant à écartement l'un de l'autre, les tubes extérieur et intérieur (4, 5) étant réalisés sous forme de tube télescopique continu intérieurement et fermé aux extrémités,
caractérisé en ce que
le tube extérieur (5) formant l'étai (1) et le tube intérieur (4) ou les tubes intérieurs sont réalisés de manière à pouvoir être précontraints mécaniquement selon des longueurs d'extraction différentes entre le ciel de galerie (37) et la sole de galerie (36) et que le tube extérieur (4) présente des alésages de drainage (49, 50) répartis sur la longueur.

2. Elément de soutènement selon la revendication 1,
caractérisé en ce que plusieurs bandes (7, 8) guidées entre les tubes extérieur et intérieur (4, 5) sont d'une part fixées à l'extrémité supérieure du tube extérieur (5) et d'autre part guidées à travers des ouvertures (9) sur et autour de l'extrémité inférieure du tube intérieur (4) et fixées à un disque collecteur (10) disposé dans le tube intérieur et que le disque collecteur est simultanément relié par une bande centrale (11) à un rouleau d'enroulement (14) monté rotatif dans et à l'extrémité opposée (12) du tube intérieur.

3. Elément de soutènement selon la revendication 2,
caractérisé en ce que le rouleau d'enroulement (14) est maintenu adjoint à la plaque de tête (13) réalisée en forme de tête de couronne par l'intermédiaire de deux tôles en U (17, 18) et est réalisé sous forme de tube creux ouvert des deux côtés qui est monté dans les deux tôles en U (17, 18) et un alésage (65) dans le tube intérieur (4) et est équipé d'un clapet antiretour (67) disposé à l'extrémité opposée, se terminant avant la paroi intérieure du tube intérieur ou d'un robinet-vanne (109) chargé par ressort.

4. Elément de soutènement selon la revendication 2 et la revendication 3,
caractérisé en ce qu'un cliquet de retour (74) sous forme d'un câble (75) bouclé plusieurs fois autour du rouleau d'enroulement (14) et fixé des deux côtés et d'un ressort (77) en prise au milieu du câble est disposé dans la région de la seconde tôle en U (18).

5. Elément de soutènement selon la revendication 1,
caractérisé en ce que le rouleau d'enroulement (14) est réalisé sous forme de cabestan et est retenu extérieurement sur l'arête supérieure (15) du tube extérieur (5) et que des bandes (7, 8) correspondant au cabestan sont disposées sur la paroi extérieure du tube intérieur (4).

6. Elément de soutènement selon la revendication 1,
caractérisé en ce que le tube intérieur (4) présente extérieurement des rubans de tôle (19) à demi-filet s'étendant en direction longitudinale et que des vis sans fin (20) avec hexagone intérieur (21) correspondant au rouleau d'enroulement (14) disposées sur l'arête supérieure (15) du tube extérieur (5) sont prévues à l'extrémité libre (22).

7. Elément de soutènement selon la revendication 1 ou la revendication 2,
caractérisé en ce que les bandes (7, 8) et la bande centrale (11) sont constituées de matière synthétique, de préférence un polyester en bande cord.

8. Elément de soutènement selon la revendication 1,
caractérisé en ce que, dans le cas d'une renonciation aux alésages (49, 50), le remplissage (6) est formé par une matière synthétique à deux composants et est muni d'une armature (45), de préférence dans la zone de transition entre les tubes extérieur et intérieur (4, 5).

9. Elément de soutènement selon la revendication 1,
caractérisé en ce qu'un élément de déformation (95) produisant des allongements transversaux est adjoint au remplissage (6), de préférence sous forme d'une cartouche (96) remplie de béton léger (97) et présentant des bords (98, 99) coulissant l'un dans l'autre.

10. Elément de soutènement selon la revendication 9,
caractérisé en ce que la cartouche (96) présente deux chambres (100, 101) ou plus, dont l'une est remplie d'une masse pâteuse (102) ou d'un matériau granulaire et les deux sont reliées l'une à l'autre et/ou à l'atmosphère par l'intermédiaire d'une plaque de rupture (103) ou d'une valve ou bien que l'une des chambres est remplie de ciment non durcissable et l'autre chambre de billes d'acier ou de gravier (104).
